# FASCICULE DE BREVET EUROPEEN

(11) **EP 2 406 116 B1**
(45) Date de publication et mention de la délivrance du brevet: **12.12.2018**
(21) Numéro de dépôt: 09779229.5
(22) Date de dépôt: 31.03.2009
(51) Int. Cl.: B61K 9/12, B61L 23/04

(54) **MÉTHODE ET DISPOSITIF DE CONTRÔLE DE PRÉSENCE DE RAIL**
VERFAHREN UND VORRICHTUNG ZUR ÜBERWACHUNG DES VORHANDENSEINS EINER SCHIENE
METHOD AND DEVICE FOR MONITORING THE PRESENCE OF A RAIL

(30) Priorité: 12.03.2009 EP 09290179
(43) Date de publication de la demande: 18.01.2012
(73) Titulaire: Siemens S.A.S., 93527 Saint-Denis Cedex (FR)
(72) Inventeur: CLARISSOU, Yves, F-75014 Paris (FR)
(74) Mandataire: Maier, Daniel Oliver
(86) Numéro de dépôt international: PCT/EP2009/053772
(87) Numéro de publication internationale: WO 2010/102676

(56) Documents cités:
- EP-A1- 1 422 119
- AU-B2- 500 063
- DE-A1- 19 827 271
- DE-A1- 19 919 604
- JP-A- 7 079 501

## Description

La présente invention concerne une méthode et un dispositif pour surveiller en temps réel l'enraillement correct d'une roue sur son rail, selon les préambules des revendications 1 et 6.

En particulier, l'invention se rapporte à la détection et au contrôle de la présence d'un rail servant au guidage de véhicules guidés.

Les termes « véhicules guidés » font en particulier référence aux moyens de transports en commun tels que des bus, trolleybus, tramways, métros, trains ou unités de train, etc., pour lesquels l'aspect sécuritaire est très important et pour lesquels le guidage est assuré par au moins un rail. Bien que ces systèmes aient fonctionnés jusqu'ici sans détection d'enraillement ou de déraillement, les règlements de sécurités récents et à venir exigent un dispositif additionnel de sécurité lié à l'enraillement. En particulier, ledit rail sert de guide à ladite roue lors de son déplacement par rotation le long dudit rail, ladite roue pouvant être, par exemple, un galet.

Le document FR 2909061 A1 (ou WO2008074942 A1) présente un dispositif de détection du risque de déraillement et d'évacuation de débris ou d'objets sur la voie de guidage par rail d'un véhicule. La détection du déraillement est basée sur la perte d'un contact électrique entre un patin et le rail, ladite perte de contact déclenchant alors un freinage d'urgence. Ledit patin est uniquement adapté pour une forme géométrique de rail afin de garantir le meilleur contact électrique possible avec ce dernier. D'autre part, ledit patin est soumis à un environnement extérieur contraignant qui peut, à certaines occasions, nuire à la fiabilité de la détection, notamment lors de pertes du contact électrique malgré un enraillement correct. Toutefois, la présente invention ne concerne pas un modèle de détection adapté à une unique forme géométrique de rail, et permet de surmonter les défauts liés à la détection par contact électrique, notamment les problèmes liés au contact électrique lui-même, tout en obtenant d'autres avantages. DE 199 19 604 A1 décrit un dispositif de mesure de la distance séparant un rail d'un détecteur, pour lequel des mesures sont répétées afin de différentier discontinuité de rail et déraillement. Néanmoins, le dispositif décrit est complexe est nécessite une calibration.

Un but de la présente invention est de proposer une méthode et un dispositif simple, sûr et fiable, de sécurisation du guidage de véhicules guidés, idéalement, facilement adaptable à tout type de véhicule guidé par rail, indépendamment de la géométrie du rail.

Un autre but de l'invention est de développer une solution à la détection et au contrôle de la présence d'un rail qui soit efficace en environnement extérieur contraignant.

Par environnement extérieur contraignant, il est fait référence à l'empoussièrement, à l'encrassement, aux vibrations et aux variations climatiques, tel que par exemple les variations de températures (-33°C à 50°C) ou d'humidité, la formation de glace, etc. Ladite méthode et ledit dispositif seront alors qualifiés de sûr s'ils permettent de détecter avec certitude un déraillement ou un mauvais enraillement, et de fiable s'ils permettent d'éviter des fausses détections, i.e. une détection d'un déraillement, alors que l'enraillement est correct.

Dans ce but, un dispositif et une méthode sont proposés par le contenu des revendications 1 et 6.

Afin d'éviter toute ambiguïté, par définition, "amont" et "aval" font respectivement référence à la direction d'où vient un déplacement et à la direction où va un déplacement dans un référentiel lié au rail. Une position avale d'un détecteur signifie que ledit détecteur précède ladite roue lors de son déplacement, et une position amont signifie que ledit détecteur suit ladite roue, i.e. se situe après ladite roue par rapport à son déplacement. Ainsi, un détecteur amont et un détecteur aval encadrent de part et d'autre une roue, suivant un axe longitudinal du rail.
De plus, la méthode de contrôle selon l'invention est caractérisée par une réalisation en temps réel libre de contact avec ledit rail de ladite détection, que ce soit ladite première ou ladite seconde détection. En particulier, non seulement la détection, mais aussi un signalement de la présence ou absence de rail par lesdits détecteurs à l'organe de contrôle est réalisé en temps réel, de sorte que l'organe de contrôle surveille et connaisse en temps réel l'état de l'enraillement. Avantageusement, une surveillance en temps réel de l'enraillement d'une roue sur son rail améliore la sécurisation du guidage d'un véhicule guidé.

De plus, la méthode de contrôle selon l'invention est en particulier caractérisée par un montage du premier détecteur sur un premier support en aval de la roue et du second détecteur sur un second support en amont de ladite roue, lesdits supports étant fixés par exemple à un bras portant ladite roue, ou en particulier, un bras porte-galets.

D'autre part, la méthode de contrôle selon l'invention est en particulier caractérisée par une indication ou une validation par l'organe de contrôle d'un état de rail présent, i.e. d'un état d'enraillement correct, si au moins un parmi lesdits premier et second signaux signale la présence du rail. En particulier, l'organe de contrôle contrôle l'enraillement d'au moins une roue positionnée à au moins une des extrémités du véhicule guidé. Tant qu'au moins un des signaux parmi les deux signaux provenant respectivement des deux détecteurs associés à une même roue signale la présence du rail, l'état d'enraillement est considéré comme correct par l'organe de contrôle et il est alors apte à valider l'état de rail présent. Par contre, dès que deux signaux provenant respectivement des deux détecteurs associés à une même roue indiquent une absence de rail, l'organe de contrôle est apte à signaler un déraillement. En particulier, les conséquences du signalement du déraillement par l'organe de contrôle sont par exemple un freinage d'urgence du véhicule guidé conduisant à un arrêt d'urgence dudit véhicule, l'envoi, par exemple par l'organe de contrôle, d'un signal d'alerte ou d'une alarme à un poste de commande, et une inspection sur le lieu du freinage d'urgence des causes et conséquences dudit freinage par le personnel d'exploitation.
Egalement, chacune desdites détections, i.e. la première et la seconde détection, est basée sur une utilisation d'au moins un opérateur logique lors d'un contrôle de la présence dudit rail par ledit organe de contrôle. Lesdits détecteurs, situés de part et d'autre d'une même roue, sont branchés en parallèle afin de réaliser un "OU" logique qui permet à l'organe de contrôle de considérer un état d'enraillement correct si l'un ou l'autre des détecteurs détecte une présence du rail et la signale à l'organe de contrôle. Avantageusement, le branchement en parallèle des détecteurs selon un "OU" logique permet de s'affranchir de nombreux problèmes, comme par exemple:
- les lacunes de rail de toutes natures, tel les joints éclissés, les joints de dilatation, les joints isolants, les lacunes en aiguillage: dans ce cas, lorsqu'un des détecteurs signale une absence de rail, l'autre détecteur, ne se trouvant pas encore au niveau de ladite lacune, signale une présence dudit rail, ce qui permet à l'organe de contrôle de valider un enraillement correct,
- les effets de l'attitude du véhicule guidé vis-à-vis du rail tel une variation d'assiette d'un bras portant ladite roue (par exemple un bras porte-galet ou une boîte d'essieu), ainsi que les effets conjugués du profil de la voie et/ou de la dynamique du véhicule: dans ce cas, l'éloignement d'un détecteur par rapport au rail, éloignement qui pourrait potentiellement causer une alarme ou un freinage d'urgence, est compensé par un rapprochement corrélatif de l'autre détecteur, de sorte qu'il y ait toujours au moins un desdits détecteurs qui détecte une présence du rail,
- une panne d'un détecteur: en cas de panne d'un des détecteurs, l'autre détecteur est toujours apte à signaler la présence du rail, et de plus, l'organe de contrôle est apte à signaler un disfonctionnement du détecteur signalant une absence de rail continue.
De plus, le branchement en parallèle desdits détecteurs permet ainsi de nombreuses améliorations. Il s'agit par exemple de filtrer des fausses alarmes sur un desdits détecteurs, d'améliorer une tolérance à des variations d'assiettes d'un bras porte-galets sur lequel sont montés lesdits détecteurs ou encore d'améliorer la fiabilité de la détection de présence de rail lors de la présence de joints de rail en matériau isolant non-métallique.
D'autre part, la méthode de contrôle selon l'invention est en particulier caractérisée en ce que au moins une desdites détections est effectuée au moyen d'un détecteur de proximité. Ladite détection de proximité est basée sur un effet capacitif ou inductif, ou une combinaison d'un effet capacitif et d'un effet inductif, afin de détecter, par exemple une proximité métallique correspondant à la présence du rail. Avantageusement, ladite détection de proximité, libre de contact avec le rail et basée notamment sur un effet capacitif et/ou inductif afin de détecter le rail, permet non seulement d'éviter les problèmes liés à l'empoussièrement, mais aussi un contrôle de la présence du rail dans des environnements particulièrement contraignants pour un fonctionnement dudit véhicule guidé et de l'ensemble de ses composantes.
Finalement, un câblage en série d'une information logique de présence ou absence de rail, provenant soit de l'organe de contrôle, soit directement desdits détecteurs, avec un dispositif de détection d'obstacles, généralement également présent aux extrémités du véhicule guidé, permet en particulier de combiner la détection d'obstacles au dispositif de contrôle de la présence du rail.

En particulier, le dispositif selon l'invention est caractérisé en ce que lesdits détecteurs sont aptes à effectuer une détection en temps réel et libre de contact avec ledit rail. En particulier, les détecteurs sont non seulement aptes à détecter en temps réel la présence dudit rail, mais aussi à signaler en temps réel à l'organe de contrôle la présence ou absence dudit rail, de sorte que l'organe de contrôle est apte à surveiller et à connaître en temps réel l'état correct de l'enraillement, i.e. la présence ou absence de rail.
En outre, le dispositif selon l'invention est caractérisé en ce que le dit organe de contrôle est apte à valider un état d'enraillement correct, i.e. valider un état de rail présent, en utilisant au moins une opération logique. L'organe de contrôle est apte à confirmer/valider la présence du rail en utilisant un "OU" logique, i.e. si au moins un parmi lesdits premier et second signaux détecte et signale la présence du rail. Avantageusement, un fonctionnement de la surveillance de la présence dudit rail au moyen d'un opérateur logique tel la fonction "OU" logique permet de filtrer de fausses alarmes sur un desdits détecteurs, mais aussi, améliore une tolérance de la détection à des variations d'assiette d'un bras porte-galets par rapport au rail, de sorte que lorsqu'un des capteurs s'éloigne du rail et signale une absence de rail, l'autre s'en rapproche corrélativement et signale une présence de rail. Du fait que dans ce cas, un des détecteurs signale une présence de rail, l'opération logique "OU" permet à l'organe de contrôle de conclure à la présence dudit rail, et ainsi de confirmer ou valider un état d'enraillement correct. De même, l'utilisation d'un opérateur logique tel le "OU" améliore la tolérance de la détection aux joints de rails, en particulier en matériaux isolants non métalliques. En effet, étant donné que lors du passage de la roue sur un joint non-métallique, le premier détecteur, passant au-dessus dudit joint non métallique, indiquera une absence de rail, alors que, au même instant, le second détecteur, suffisamment distant du premier détecteur pour être en regard du rail et non du joint, signalera la présence du rail. Ainsi, comme au moins le second détecteur indique une présence de rail, l'organe de contrôle conclura à un enraillement correct et n'alertera par exemple aucun poste de contrôle.
En particulier, le dispositif selon l'invention est caractérisé en ce que au moins un desdits détecteurs est un détecteur de proximité, comme par exemple un détecteur de proximité métallique. En particulier, le dispositif selon l'invention est caractérisé en ce que lesdits détecteurs détectent la présence du rail au moyen d'une détection de proximité capacitive ou par induction. De manière générale, la détection de proximité n'est pas limitée à une détection basée sur un effet capacitif ou inductif, mais peut aussi, par exemple, être basée sur une combinaison de ces effets. Avantageusement, une détection libre de contact avec le rail, notamment au moyen de détecteurs capacitifs ou inductifs, permet d'éviter les problèmes liés à l'empoussièrement. De plus, les détecteurs de proximités sont aptes à fonctionner dans des environnements particulièrement contraignants.
De plus, le dispositif selon l'invention est en particulier caractérisé par un premier et un second support de détecteurs fixés à un bras portant ladite roue respectivement en amont et en aval de ladite roue et auxquels sont fixés respectivement le premier et second détecteur. En particulier, ledit bras est un bras porte-galets. Avantageusement, le positionnement des détecteurs en amont et en aval de ladite roue, au-dessus ou en particulier au voisinage dudit rail, permet, lors dudit branchement en parallèle desdits détecteurs, d'améliorer la fiabilité de la détection de présence de rail.
Finalement, un exemple de réalisation et d'application est fourni à l'aide de:
- Figure 1: exemple de réalisation de dispositif de contrôle de présence de rail.
A titre d'exemple, la figure 1 montre un dispositif de contrôle de présence d'au moins un rail selon la revendication 6.

En particulier, pour chaque roue dont on veut surveiller l'enraillement, un système de détection comprenant au moins deux détecteurs (41, 42) de proximité métallique reliés à au moins un organe de contrôle (5) auquel ils transmettent des signaux (S_{A}, S_{B}) relatifs à la présence dudit rail peut être mis en place. En particulier, lesdits deux détecteurs sont identiques et ont les mêmes caractéristiques de détection de rail. Avantageusement, un unique organe de contrôle (5) est apte à surveiller l'enraillement de plusieurs roues, en particulier, des roues situées aux extrémités dudit véhicule guidé, afin de garantir au moins un enraillement correct des extrémités d'un véhicule guidé. Dans ce cas, les détecteurs associés à plusieurs roues transmettent chacun, au même organe de contrôle, un signal relatif à la présence dudit rail. L'organe de contrôle est ensuite apte à traiter les informations relatives à la présence dudit rail, lesdites informations étant véhiculées à partir desdits signaux transmis par chacun desdits détecteurs.

Les détecteurs (41, 42) peuvent avantageusement être fixés sur une boite d'essieu ou sur un organe équivalent solidaire à une cage extérieure des roulements de la roue, tel par exemple un bras porte-galet (2), au plus près de la zone de contact entre la roue et le rail, afin qu'au moins une partie dudit rail soit incluse dans un cône (411, 421) de détection dudit détecteur (41, 42). Ledit cône de détection correspond à une zone de l'espace pour laquelle le détecteur est apte à détecter la présence du rail.

De plus, et en particulier, les détecteurs branchés en parallèle donnent une information binaire à contact sec, comme par exemple, fermé lorsque le rail est présent en regard du détecteur et ouvert lorsque le rail est absent en regard du détecteur. Egalement, le contact "repos" de chaque détecteur, non utilisé pour la détection de présence de rail, peut être utilisé pour détecter les pannes dormantes du détecteur, sans attendre que la panne se révèle par une alarme. Par contact "repos", il est fait référence à l'état du contact d'un dispositif électromécanique lorsqu'il n'est pas alimenté, cet état pouvant être suivant les cas, soit ouvert, soit fermé. D'autre part, des détecteurs à apprentissage, comme par exemple un détecteur à mémoire d'environnement métallique, peuvent être utilisés, dans le cas où la proximité permanente avec d'autres pièces métalliques, comme par exemple un mentonnet de roue, gênerait la détection.

D'autre part et de manière avantageuse, l'organe de contrôle est apte à être câblé en série avec un dispositif de détection d'obstacle, généralement présent aux extrémités d'un véhicule guidé, afin de combiner ledit dispositif de contrôle de la présence du rail audit dispositif de détection d'obstacles.

En résumé, la méthode et le dispositif selon l'invention présentent plusieurs avantages par rapport aux méthodes et dispositifs existant en ce que:
- ils assurent une détection de la présence du rail indépendamment des lacunes de rail nominales,
- ils assurent une détection de la présence du rail, indépendamment de la géométrie du rail,
- ils améliorent la détection dudit rail lors de variations d'assiette du bras portant ladite roue par rapport au rail,
- ils permettent de filtrer de fausses alarmes sur un capteur,
- ils permettent une détection de la présence du rail dans des conditions environnementales de détection contraignantes, notamment lors d'empoussièrement, de températures extrêmes, de haute humidité,

## Revendications

1. Méthode de contrôle de présence d'au moins un rail (1) de guidage d'un véhicule guidé comprenant:
- une première détection de la présence dudit rail au moyen d'un premier détecteur (41) situé en aval d'une roue (3),
- une seconde détection de la présence dudit rail au moyen d'un second détecteur (42) situé en amont de ladite roue (3),
- une transmission, par ledit premier détecteur (41), à un organe de contrôle (5), d'un premier signal (S_{A}) relatif à ladite présence dudit rail (1), et une communication audit organe de contrôle (5) par ledit second détecteur (42) d'un second signal (S_{B}) relatif à ladite présence dudit rail (1),
**caractérisée par**
- un branchement en parallèle du premier détecteur (41) avec le second détecteur (42) afin de réaliser un "OU" logique qui permet à l'organe de contrôle de considérer un état d'enraillement correct si l'un ou l'autre parmi le premier et second détecteur détecte une présence du rail et la signale à l'organe de contrôle.

2. Méthode de contrôle selon revendication 1 **caractérisée par** une réalisation en temps réel libre de contact avec ledit rail desdites première et seconde détections.

3. Méthode de contrôle selon une des revendications 1 ou 2 **caractérisée par** une validation par l'organe de contrôle (5) d'un état d'enraillement correct si au moins un desdits signaux (S_{A}, S_{B}) signale la présence du rail.

4. Méthode de contrôle selon revendication 1 à 3 **caractérisée en ce que** au moins une desdites détections est basée sur un effet capacitif et/ou inductif.

5. Méthode de contrôle selon une des revendications 1 à 4 **caractérisée par** un montage du premier détecteur sur un premier support en aval de la roue et du second détecteur sur un second support en amont de la roue, lesdits supports étant fixés à un bras portant ladite roue (2).

6. Dispositif de contrôle de présence d'au moins un rail (1) de guidage d'un véhicule guidé comprenant:
- un premier détecteur (41) situé en aval d'une roue (3), ledit détecteur (41) étant apte à détecter la présence dudit rail (1) et à transmettre un premier signal (S_{A}) relatif à ladite présence dudit rail à un organe de contrôle (5),
- un second détecteur (42) situé en amont de ladite roue, ledit second détecteur étant apte à détecter ladite présence dudit rail (1) et à communiquer audit organe de contrôle (5) un second signal (S_{B}) relatif à ladite présence dudit rail,
**caractérisé en ce que**
- le second détecteur (42) et le premier détecteur (41) sont connectés en parallèle afin de réaliser un "OU" logique qui permet à l'organe de contrôle de considérer un état d'enraillement correct si l'un ou l'autre parmi le premier et second détecteur détecte une présence du rail et la signale à l'organe de contrôle.

7. Dispositif de contrôle selon revendication 6 **caractérisé en ce que** lesdits détecteurs (41, 42) sont aptes à effectuer une détection en temps réel et libre de contact avec ledit rail (1).

8. Dispositif de contrôle selon une des revendications 6 ou 7 **caractérisé en ce que** le dit organe de contrôle (5) est apte à valider un état d'enraillement correct en utilisant au moins une opération logique.

9. Dispositif de contrôle selon une des revendications 6 à 8 **caractérisé en ce que** au moins un desdits détecteurs (41, 42) est apte à réaliser une détection basée sur un effet capacitif et/ou inductif.

10. Dispositif de contrôle selon une des revendications 6 à 9 **caractérisé par** un premier et un second support de détecteurs fixés à un bras (2) portant ladite roue (3) respectivement en amont et en aval de ladite roue (3) et auxquels sont fixés respectivement le premier et second détecteur (41, 42).

11. Dispositif de contrôle selon une des revendications 6 à 10 **caractérisé en ce que** lesdits détecteurs (41, 42) détectent la présence du rail (1) au moyen d'une détection par induction/capacitive.

12. Dispositif de contrôle selon une des revendications 6 à 11 **caractérisé en ce que** lesdits détecteurs (41, 42) détectent la présence du rail (1) au moyen d'une détection capacitive.

## Patentansprüche

1. Verfahren zur Kontrolle des Vorhandenseins wenigstens einer Schiene (1) zur Führung eines geführten Fahrzeugs, welches umfasst:
- eine erste Detektion des Vorhandenseins der Schiene mittels eines ersten Detektors (41), der in Bewegungsrichtung nach einem Rad (3) angeordnet ist,
- eine zweite Detektion des Vorhandenseins der Schiene mittels eines zweiten Detektors (42), der in Bewegungsrichtung vor dem Rad (3) angeordnet ist,
- eine Übertragung, durch den ersten Detektor (41) zu einem Kontrollorgan (5), eines ersten Signals (S_{A}), das sich auf das Vorhandensein der Schiene (1) bezieht, und eine Übermittlung, an das Kontrollorgan (5) durch den zweiten Detektor (42), eines zweiten Signals (S_{B}) , das sich auf das Vorhandensein der Schiene (1) bezieht,
**gekennzeichnet durch**
- eine Parallelschaltung des ersten Detektors (41) zu dem zweiten Detektor (42), um ein logisches "ODER" zu realisieren, welches dem Kontrollorgan ermöglicht festzustellen, dass ein Zustand korrekter Eingleisung vorliegt, falls entweder der eine oder der andere des ersten und zweiten Detektors ein Vorhandensein der Schiene detektiert und dieses dem Kontrollorgan signalisiert.

2. Verfahren zur Kontrolle nach Anspruch 1, **gekennzeichnet durch** eine Ausführung der ersten und der zweiten Detektion in Echtzeit und ohne Kontakt mit der Schiene.

3. Verfahren zur Kontrolle nach einem der Ansprüche 1 oder 2, **gekennzeichnet durch** eine Validierung eines Zustands korrekter Eingleisung durch das Kontrollorgan (5), falls wenigstens eines der Signale (S_{A}, S_{B}) das Vorhandensein der Schiene signalisiert.

4. Verfahren zur Kontrolle nach Anspruch 1 bis 3, **dadurch gekennzeichnet, dass** wenigstens eine der Detektionen auf einem kapazitiven und/oder induktiven Effekt basiert.

5. Verfahren zur Kontrolle nach einem der Ansprüche 1 bis 4, **gekennzeichnet durch** eine Anbringung des ersten Detektors auf einer ersten Halterung in Bewegungsrichtung nach dem Rad und des zweiten Detektors auf einer zweiten Halterung in Bewegungsrichtung vor dem Rad, wobei die Halterungen an einem Arm (2) befestigt sind, der das Rad trägt.

6. Vorrichtung zur Kontrolle des Vorhandenseins wenigstens einer Schiene (1) zur Führung eines geführten Fahrzeugs, welche umfasst:
- einen ersten Detektor (41), der in Bewegungsrichtung nach einem Rad (3) angeordnet ist, wobei der Detektor (41) geeignet ist, das Vorhandensein der Schiene (1) zu detektieren und ein erstes Signal (S_{A}), das sich auf das Vorhandensein der Schiene bezieht, zu einem Kontrollorgan (5) zu übertragen,
- einen zweiten Detektor (42), der in Bewegungsrichtung vor dem Rad angeordnet ist, wobei der zweite Detektor geeignet ist, das Vorhandensein der Schiene (1) zu detektieren und ein zweites Signal (S_{B}), das sich auf das Vorhandensein der Schiene bezieht, zu dem Kontrollorgan (5) zu übermitteln,
**dadurch gekennzeichnet, dass**
- der zweite Detektor (42) und der erste Detektor (41) parallelgeschaltet sind, um ein logisches "ODER" zu realisieren, welches dem Kontrollorgan ermöglicht festzustellen, dass ein Zustand korrekter Eingleisung vorliegt, falls entweder der eine oder der andere des ersten und zweiten Detektors ein Vorhandensein der Schiene detektiert und dieses dem Kontrollorgan signalisiert.

7. Vorrichtung zur Kontrolle nach Anspruch 6, **dadurch gekennzeichnet, dass** die Detektoren (41, 42) geeignet sind, eine Detektion in Echtzeit und ohne Kontakt mit der Schiene (1) durchzuführen.

8. Vorrichtung zur Kontrolle nach einem der Ansprüche 6 oder 7, **dadurch gekennzeichnet, dass** das Kontrollorgan (5) geeignet ist, unter Anwendung wenigstens einer logischen Operation einen Zustand korrekter Eingleisung zu validieren.

9. Vorrichtung zur Kontrolle nach einem der Ansprüche 6 bis 8, **dadurch gekennzeichnet, dass** wenigstens einer der Detektoren (41, 42) geeignet ist, eine Detektion basierend auf einem kapazitiven und/oder induktiven Effekt durchzuführen.

10. Vorrichtung zur Kontrolle nach einem der Ansprüche 6 bis 9, **gekennzeichnet durch** eine erste und eine zwei Halterung für Detektoren, die an einem Arm (2), der das Rad (3) trägt, in Bewegungsrichtung vor bzw. nach dem Rad (3) befestigt sind und an denen der erste bzw. zweite Detektor (41, 42) befestigt sind.

11. Vorrichtung zur Kontrolle nach einem der Ansprüche 6 bis 10, **dadurch gekennzeichnet, dass** die Detektoren (41, 42) das Vorhandensein der Schiene (1) mittels einer Detektion durch Induktion/einer kapazitiven Detektion detektieren.

12. Vorrichtung zur Kontrolle nach einem der Ansprüche 6 bis 11, **dadurch gekennzeichnet, dass** die Detektoren (41, 42) das Vorhandensein der Schiene (1) mittels einer kapazitiven Detektion detektieren.

## Claims

1. Method for monitoring the presence of at least one guide rail (1) for a guided vehicle, comprising:
- a first detection of the presence of said rail by means of a first detector (41) located downstream of a wheel (3) ,
- a second detection of the presence of said rail by means of a second detector (42) located upstream of said wheel (3),
- a transmission by said first detector (41) of a first signal (S_{A}) relating to said presence of said rail (1) to a monitoring member (5), and a communication by said second detector (42) of a second signal (S_{B}) relating to said presence of said rail (1) to said monitoring member (5),
**characterised by**
- an arrangement in parallel of the first detector (41) to the second detector (42) to carry out a logical "OR" which permits the monitoring member to consider a wheel/rail interfacing state correct if one or other of the first and second detectors detects the presence of the rail and signals it to the monitoring member.

2. Monitoring method according to claim 1, **characterised by** an implementation in real time without contact with said rail of said first and second detections.

3. Monitoring method according to one of claims 1 or 2, **characterised by** a validation by the monitoring member (5) of a correct wheel/rail interfacing state if at least one of said signals (S_{A}, S_{B}) indicates the presence of the rail.

4. Monitoring method according to claim 1 to 3, **characterised in that** at least one of said detections is based on a capacitive and/or inductive effect.

5. Monitoring method according to one of claims 1 to 4, **characterised by** a mounting of the first detector on a first support downstream of the wheel and of the second detector on a second support upstream of the wheel, said supports being fixed to an arm carrying said wheel (2).

6. Device for monitoring the presence of at least one guide rail (1) for a guided vehicle, comprising:
- a first detector (41) located downstream of a wheel (3), said detector (41) being capable of detecting the presence of said rail (1) and transmitting a first signal (S_{A}) relating to said presence of said rail to a monitoring member (5),
- a second detector (42) located upstream of said wheel, said second detector being capable of detecting said presence of said rail (1) and communicating to said monitoring member (5) a second signal (S_{B}) relating to said presence of said rail,
**characterised in that**
- the second detector (42) and the first detector (41) are connected in parallel to carry out a logical "OR" which permits the monitoring member to consider a wheel/rail interfacing state correct if one or other of the first and second detectors detects the presence of the rail and signals it to the monitoring member.

7. Monitoring device according to claim 6, **characterised in that** said detectors (41, 42) are capable of effecting a detection in real time and without contact with said rail (1) .

8. Monitoring device according to one of claims 6 or 7, **characterised in that** said monitoring member (5) is capable of validating a correct wheel/rail interfacing state by using at least one logical operation.

9. Monitoring device according to one of claims 6 to 8, **characterised in that** at least one of said detectors (41, 42) is capable of carrying out a detection based on a capacitive and/or inductive effect.

10. Monitoring device according to one of claims 6 to 9, **characterised by** a first and a second detector support fixed to an arm (2) carrying said wheel (3) upstream and downstream respectively of said wheel (3) and to which are fixed respectively the first and second detectors (41, 42) .

11. Monitoring device according to one of claims 6 to 10, **characterised in that** said detectors (41, 42) detect the presence of the rail (1) by means of a capacitive detection/detection by induction.

12. Monitoring device according to one of claims 6 to 11, **characterised in that** said detectors (41, 42) detect the presence of the rail (1) by means of capacitive detection.
